# DEMANDE DE BREVET EUROPEEN

(11) **EP 4 660 104 A1**
(43) Date de publication de la demande: **10.12.2025**
(21) Numéro de dépôt: 25180029.8
(22) Date de dépôt: 30.05.2025
(51) Int. Cl.: B65F 1/14

(54) **DISPOSITIF ANTI-RETOURNEMENT**

(30) Priorité: 03.06.2024 FR 2405801; 30.10.2024 FR 2411902
(71) Demandeur: Bail, Michel, 83120 Sainte Maxime (FR)
(72) Inventeur: Bail, Michel, 83120 Sainte Maxime (FR)
(74) Mandataire: Plasseraud IP

(57) **Abrégé**

Dispositif anti-retournement (1) pour un conteneur à roues (CR) configuré pour immobiliser une poignée (PG) du conteneur, saillante latéralement, à un support vertical (SV) tel qu'un mur (M) ou un mobilier s'étendant verticalement d'un sol, ledit dispositif anti-retournement comportant :
- au moins une première cage (Ca1) et de préférence une deuxième cage (Ca2) espacées l'une par rapport à l'autre d'un dégagement libre (DG) comportant chacune une paroi supérieure (10), une paroi inférieure (11), une paroi de fond (12) délimitant une gorge formant un logement longitudinal (LG) pour une barre horizontale de la poignée, la gorge présentant une ouverture latérale (OL) pour autoriser l'insertion de la barre horizontale de la poignée dans la gorge,
- un premier moyen de fermeture (131) et de préférence un deuxième moyen de fermeture (132) synchronisés par une liaison mécanique (LI), les moyens de fermeture configurés pour passer d'un état d'ouverture (EO) à d'un état de fermeture (EF) de l'ouverture latérale assurant une immobilisation de la poignée.

## Description

La présente divulgation concerne un dispositif anti-retournement pour un conteneur à roues, en particulier à deux roues ou à quatre roues, ledit dispositif configuré pour immobiliser une poignée du conteneur, saillante latéralement, à un support vertical, tel qu'un mur ou un mobilier s'étendant verticalement d'un sol.

La présente divulgation concerne encore un équipement comprenant un conteneur à roues présentant une poignée saillante latéralement, un sol sur lequel est configuré pour être déplacé le conteneur sur ses roues, et un dispositif anti-retournement fixé en hauteur par rapport au sol et configuré pour immobiliser les conteneurs à roue par sa poignée.

### Domaine technique

La présente divulgation relève du domaine des conteneurs à déchets, tel que par exemple des conteneurs normalisés NF EN 840, et/ou DIN EN 840, formant un récipient en matière plastique, muni d'un couvercle articulé, et une poignée, saillante latéralement du récipient et de roues articulées à la base du conteneur et autorisant le déplacement du conteneur en le faisant rouler au sol.

La présente divulgation trouve une application pour les conteneurs à deux roues, typiquement de contenance comprise entre 50 litres et 400 litres, telle que 120 litres, 240 litres nécessitant, un léger basculement du conteneur pour placer la charge sur les deux roues, mais encore pour les conteneurs à quatre roues, typiquement de plus grande contenance, typiquement supérieure à 400 litres tel que 500 litres 660 litres voire plus.

De tels conteneurs à déchets sont typiquement laissés sur des périodes de temps importantes en extérieur, et peuvent attirer des animaux à la recherche de nourriture en raison des odeurs. Il n'est pas rare que les conteneurs soient renversés par des animaux sauvages, par exemple typiquement des sangliers, engendrant des nuisances, ou encore renversés en raison des conditions météorologiques par vent fort. Un tel problème de renversement peut encore se poser lorsque le sol est en mouvement, par exemple lorsque les conteneurs sont sur le pont d'un bateau.

### Technique antérieure

On connait toutefois de l'état de la technique US 2017/02177677 un équipement comprenant une niche comprenant une plateforme surélevée sur laquelle le conteneur peut être logé, le conteneur immobilisé par sa poignée par un dispositif de retenu comportant un crochet de forme en U, nécessitant de soulever le conteneur à déchet pour insérer la poignée dans l'ouverture supérieure du crochet, puis de descendre la poubelle pour immobiliser la poignée dans le crochet.

Selon les constatations de l'inventeur, un tel état de la technique peut être amélioré.

### Résumé

Il est proposé, selon un premier aspect, un dispositif anti-retournement pour un conteneur à roues, en particulier à deux roues ou à quatre roues, ledit dispositif configuré pour immobiliser une poignée du conteneur, saillante latéralement, à un support vertical tel qu'un mur ou un mobilier s'étendant verticalement d'un sol,
ledit dispositif anti-retournement comportant :
- une cage comportant une paroi supérieure, une paroi inférieure, une paroi de fond délimitant une gorge formant un logement longitudinal pour une barre horizontale de la poignée, la gorge présentant une ouverture latérale pour autoriser l'insertion de la barre horizontale de la poignée dans la gorge ou au contraire autoriser l'extraction de la barre horizontale hors de la gorge, en faisant rouler le conteneur au sol sur ses roues :
- un moyen de fermeture configuré pour passer :
   -- d'un état d'ouverture de l'ouverture latérale autorisant l'insertion de la barre horizontale dans le logement au travers de ladite ouverture latérale, ou autoriser l'extraction de la barre horizontale hors du logement longitudinal,
   -- d'un état de fermeture de l'ouverture latérale assurant une immobilisation de la poignée maintenue prisonnière par le moyen de fermeture dans la cage.

Les caractéristiques exposées dans les paragraphes suivants peuvent, optionnellement, être mises en œuvre, indépendamment les unes des autres ou en combinaison les unes avec les autres.

Selon un mode de réalisation, la gorge formée par la paroi supérieure, la paroi inférieure et la paroi de fond s'étend en longueur sur une distance comprise entre 40 mm et 120mm, et en particulier entre 60 mm et 100mm telle que 80 mm.

Selon un mode de réalisation, une section du logement est configurée pour recevoir une barre horizontale de diamètre compris entre 25 mm et 35 mm par exemple 30 mm.

Selon un mode de réalisation, le moyen de fermeture comprend un mécanisme présentant un volet articulé configuré pour s'escamoter de l'état de fermeture jusqu'à l'état d'ouverture par une action d'insertion de la barre horizontale venant pousser le volet, et configuré pour basculer automatiquement de l'état d'ouverture jusqu'à l'état de fermeture une fois la barre horizontale dans le logement ayant échappé le volet, ledit volet obturant l'ouverture latérale en maintenant la poignée prisonnière dans la cage.

Selon un mode de réalisation, le volet est un volet articulé en pivot, suivant un axe d'articulation parallèle à un axe de la gorge, au niveau de la paroi supérieure ou de la paroi inférieure, ledit volet libre de mouvement de l'état de fermeture jusqu'à l'état d'ouverture par pivotement dans un premier sens vers l'intérieur de la gorge, le volet configuré pour pivoter suivant un deuxième sens jusqu'à une mise en butée du volet dans l'état de fermeture, et en particulier le volet est articulé au niveau de la paroi supérieure, le volet configuré pour basculer de l'état d'ouverture jusqu'à l'état de fermeture sous l'action de la gravité sur le volet.

Selon un mode de réalisation, le dispositif comporte une portion d'attache présentant au moins deux orifices pour des organes de fixation, tels que des vis, les orifices décalés suivant la direction du logement longitudinal, les orifices de fixation configurés pour la fixation du dispositif anti-retournement sur une paroi verticale en assurant un positionnement du logement suivant une direction horizontale, en particulier ladite portion d'attache comprenant la paroi de fond qui comporte les deux orifices de fixation, la paroi de fond formant du côté opposé au logement, une platine de fixation destinée à être fixée sur une paroi verticale, ou encore ladite portion d'attache comportant deux pattes coudées s'étendant en saillie de la paroi de fond destinées à être fixées sur une paroi verticale du support vertical, en assurant un déport entre la paroi de fond et la paroi verticale.

En particulier, les deux orifices sont des orifices oblongs, les orifices oblongs dirigés suivant une direction perpendiculaire à l'axe de la gorge, configurés pour autoriser un réglage de la hauteur dudit dispositif anti-retournement.

Selon un mode de réalisation, la paroi supérieure, la paroi inférieure et la paroi de fond formant le logement longitudinal, et de préférence la portion d'attache comportant les orifices pour les organes de fixation, forment un composant d'un seul tenant obtenu par une tôle prédécoupée et pliée.

La présente divulgation est encore relative à un équipement comprenant un conteneur à roues présentant une poignée saillante latéralement, un sol sur lequel est configuré pour être déplacé le conteneur sur ses roues, et un dispositif anti-retournement selon la présente divulgation, fixé sur un support vertical, tel qu'un mur ou un mobilier, à une hauteur correspondante de la poignée du conteneur à roues, de sorte que la barre horizontale de la poignée est configurée pour être insérée dans le logement du dispositif anti-retournement, au travers de l'ouverture latérale, en faisant rouler le conteneur à roues au sol, puis immobilisée dans la cage par le passage du moyen de fermeture de l'état d'ouverture à l'état de fermeture.

Selon un mode de réalisation, la hauteur du logement longitudinal par rapport au sol est comprise entre 90 cm et 115 cm telle que 102 cm.

La présente divulgation est relative, selon un deuxième aspect, à un dispositif anti-retournement pour un conteneur à roues, en particulier à deux roues ou à quatre roues, ledit dispositif configuré pour immobiliser une poignée du conteneur, saillante latéralement, à un support vertical tel qu'un mur ou un mobilier s'étendant verticalement d'un sol, ledit dispositif anti-retournement comportant :
- une première cage comportant une paroi supérieure, une paroi inférieure, une paroi de fond délimitant une gorge formant un premier logement longitudinal pour une première portion d'une barre horizontale de la poignée, la gorge présentant une ouverture latérale pour autoriser l'insertion de la première portion de barre horizontale de la poignée dans la gorge ou au contraire autoriser l'extraction de la première portion de barre horizontale hors de la gorge, en faisant rouler le conteneur au sol sur ses roues,
- un premier moyen de fermeture configuré pour passer :
   -- d'un état d'ouverture de l'ouverture latérale autorisant l'insertion de la première portion de barre horizontale dans le premier logement longitudinal au travers de ladite ouverture latérale, ou autoriser l'extraction de la première portion de barre horizontale hors du premier logement longitudinal,
   -- d'un état de fermeture de l'ouverture latérale assurant une immobilisation de la première portion de barre de la poignée maintenue prisonnière par le premier moyen de fermeture dans la première cage,
- une deuxième cage comportant une paroi supérieure, une paroi inférieure, une paroi de fond délimitant une gorge formant un deuxième logement longitudinal pour une deuxième portion d'une barre horizontale de la poignée, la gorge présentant une ouverture latérale pour autoriser l'insertion de la deuxième portion de barre horizontale de la poignée dans la gorge ou au contraire autoriser l'extraction de la barre horizontale hors de la gorge, en faisant rouler le conteneur au sol sur ses roues,
- un deuxième moyen de fermeture configuré pour passer :
   -- d'un état d'ouverture de l'ouverture latérale autorisant l'insertion de la première portion de barre horizontale dans le deuxième logement longitudinal au travers de ladite ouverture latérale, ou autoriser l'extraction de la première portion de barre horizontale hors du logement longitudinal,
   -- d'un état de fermeture de l'ouverture latérale assurant une immobilisation de la deuxième portion de barre de la poignée maintenue prisonnière par le deuxième moyen de fermeture dans la deuxième cage,
   et dans lequel :
   - la première cage et la deuxième cage sont entretoisées en laissant un dégagement libre, entre le premier logement et le deuxième logement
   - le premier moyen de fermeture et le deuxième moyen de fermeture sont liés par une liaison mécanique passant au-dessus du dégagement libre et des parois supérieures de la première cage et de la deuxième cage.

Selon des caractéristiques optionnelles, la présente divulgation peut présenter tout ou partie des caractéristiques suivantes :
La gorge formée par la paroi supérieure, la paroi inférieure et la paroi de fond peut s'étendre en longueur sur le premier logement longitudinal sur une distance comprise entre 40 mm et 120 mm, et en particulier entre 60 mm et 100 mm telle que 80 mm et la gorge formée par la paroi supérieure, la paroi inférieure et la paroi de fond s'étend en longueur sur le deuxième logement longitudinal sur une distance comprise entre 40 mm et 120 mm, et en particulier entre 60 mm et 100 mm telle que 80 mm.

Une section du premier logement et une section du deuxième logement sont configurées pour recevoir une barre horizontale de diamètre compris entre 25 mm et 35 mm par exemple 30 mm.

Selon un mode de réalisation :
- Le premier moyen de fermeture peut comprendre un mécanisme présentant un premier volet articulé configuré pour s'escamoter de l'état de fermeture jusqu'à l'état d'ouverture par une action d'insertion de la première portion de barre horizontale venant pousser le premier volet, et configuré pour basculer automatiquement de l'état d'ouverture jusqu'à l'état de fermeture, une fois la barre horizontale dans le logement ayant échappé le premier volet, ledit premier volet obturant l'ouverture latérale en maintenant la première portion prisonnière de la première cage,
- Le deuxième moyen de fermeture peut comprendre un mécanisme présentant un deuxième volet articulé configuré pour s'escamoter de l'état de fermeture jusqu'à l'état d'ouverture par une action d'insertion de la deuxième portion de barre horizontale venant pousser le deuxième volet, et configuré pour basculer automatiquement de l'état d'ouverture jusqu'à l'état de fermeture, une fois la deuxième portion de barre horizontale dans le logement ayant échappé le deuxième volet, ledit deuxième volet obturant l'ouverture latérale en maintenant la deuxième portion prisonnière de la deuxième cage.

Le premier volet peut être un volet articulé en pivot, suivant un axe d'articulation parallèle à un axe de la gorge, au niveau de la paroi supérieure ou de la paroi inférieure, ledit premier volet libre de mouvement de l'état de fermeture jusqu'à l'état d'ouverture par pivotement dans un premier sens vers l'intérieur de la gorge, le volet configuré pour pivoter suivant un deuxième sens jusqu'à une mise en butée du volet dans l'état de fermeture, et en particulier le premier volet est articulé au niveau de la paroi supérieure.

Le deuxième volet est un volet articulé en pivot, suivant un axe d'articulation parallèle à un axe de la gorge, au niveau de la paroi supérieure ou de la paroi inférieure, ledit deuxième volet libre de mouvement de l'état de fermeture jusqu'à l'état d'ouverture par pivotement dans un premier sens vers l'intérieur de la gorge, le deuxième volet configuré pour pivoter suivant un deuxième sens jusqu'à une mise en butée du volet dans l'état de fermeture, et en particulier le deuxième volet est articulé au niveau de la paroi supérieure, le deuxième volet configuré pour basculer de l'état d'ouverture jusqu'à l'état de fermeture.

En particulier, le premier volet et le deuxième volet peuvent basculer automatiquement de l'état d'ouverture jusqu'à l'état de fermeture sous l'action d'un ou plusieurs organes ressort ou encore uniquement par la gravité. De manière générale, le ou les ressorts peuvent être des ressorts de torsion montés sur l'un et/ou l'autre des deux axes de pivots du premier volet et deuxième volet. Une extrémité du ou de chaque ressort est solidaire du volet, alors que l'autre extrémité est solidaire de la cage (premier ou deuxième). Des entretoises plastiques (typiquement nylon ou abs) peuvent être montées sur l'axe pour limiter le déplacement du (ou de chaque ressort) sur l'axe.

Selon un mode de réalisation, la première cage et la deuxième cage sont entretoisées par une paroi en prolongement de la paroi de fond de la première cage et de la paroi de fond de la deuxième cage délimitant un fond du dégagement libre entre la première cage et la deuxième cage.

Selon un mode de réalisation, le dispositif peut comporter une portion d'attache présentant au moins deux orifices pour des organes de fixation, tels que des vis, les orifices décalés suivant la direction des logements longitudinaux, les orifices de fixation configurés pour la fixation du dispositif anti-retournement sur une paroi verticale en assurant un positionnement du logement suivant une direction de préférence horizontale, en particulier ladite portion d'attache comprenant la paroi de fond qui forment une platine de fixation destinée à être fixée sur une paroi verticale assurant un positionnement du premier logement et du deuxième logement suivant une direction horizontale, et en particulier la partie d'attache comprenant des pattes portant les orifices en prolongement des parois de fond de la première cage et de la deuxième cage s'étendant en saillie en dessus et en dessous de la première cage et de la deuxième cage.

Selon un mode de réalisation, les deux orifices sont des orifices oblongs, les orifices oblongs dirigés suivant une direction perpendiculaire à l'axe de la gorge, configurés pour autoriser un réglage de la hauteur dudit dispositif anti-retournement.

Selon un mode de réalisation, la paroi supérieure, la paroi inférieure et la paroi de fond formant le premier logement longitudinal et la paroi supérieure, la paroi inférieure et la paroi de fond formant le deuxième logement longitudinal, ainsi que la paroi en prolongement et de préférence la portion d'attache comportant les orifices pour les organes de fixation forment un composant d'un seul tenant obtenu par une tôle prédécoupée et pliée.

Selon un mode de réalisation, le premier volet du premier moyen de fermeture, le deuxième volet du deuxième moyen de fermeture et la liaison sont formés par un composant d'un seul tenant obtenu par une tôle prédécoupée et pliée.

Selon un mode de réalisation, la première cage et la deuxième cage sont formées respectivement par deux composants indépendants, et dans lequel la liaison mécanique est formée par un composant rapporté sur le premier moyen de fermeture et sur le deuxième moyen de fermeture, en particulier sur le premier volet et le deuxième volet, et fixé par des moyens de fixation amovibles.

La présente divulgation est encore relative à un kit pour l'obtention d'un dispositif anti-retournement comportant à l'état désassemblé :
- la première cage, sur laquelle est éventuellement prémonté le premier moyen de fermeture,
- la deuxième cage, sur laquelle est éventuellement prémonté le deuxième moyen de fermeture,
- la liaison mécanique.

La présente divulgation est encore relative à un équipement comprenant un conteneur à roues présentant une poignée saillante latéralement présentant une première portion de barre horizontale et une deuxième portion de barre horizontale, un sol sur lequel est configuré pour être déplacé le conteneur sur ses roues, et un dispositif anti-retournement selon la présente divulgation, fixé sur un support vertical, tel qu'un mur ou un mobilier, à une hauteur correspondante de la poignée du conteneur à roues, de sorte que la première portion de barre horizontale de la poignée et la deuxième portion de barre horizontale sont configurées pour être insérées respectivement dans le premier logement de la première cage et dans le deuxième logement de la deuxième cage du dispositif anti-retournement, au travers des ouvertures latérales des première et deuxième cages, en faisant rouler le conteneur à roues au sol, puis immobilisées dans la cage par le passage du premier moyen de fermeture et du deuxième moyen de fermeture de l'état d'ouverture à l'état de fermeture.

Selon un mode de réalisation, la poignée du conteneur à roues présente un obstacle intermédiaire entre la première portion de barre horizontale et la deuxième portion de barre horizontale, tel qu'un renfort s'étendant entre une paroi du conteneur et la barre horizontale, ou encore une charnière intermédiaire d'un couvercle du conteneur, venant s'articuler en pivot à la poignée entre ladite première portion de barre horizontale et la deuxième portion de barre horizontale, et dans lequel dans les états de fermeture du premier moyen de fermeture et du deuxième moyen de fermeture immobilisant la première portion de barre et la deuxième portion de barre respectivement dans la première cage et dans la deuxième cage, ledit obstacle intermédiaire est logé dans le dégagement libre entre la première cage et la deuxième cage et alors que la liaison mécanique s'étend à cheval au-dessus dudit obstacle.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une vue schématique d'un équipement comprenant un conteneur à deux roues (ou à quatre roues), comprenant une poignée saillante latéralement, d'une paroi du conteneur, et un dispositif anti-retournement comprenant une cage formée par une tôle pliée en U formant une paroi inférieure, une paroi supérieure et une paroi de fond, délimitant une gorge présentant une ouverture latérale, la gorge recevant une barre horizontale de la poignée, la barre maintenue prisonnière dans la gorge par un moyen de fermeture sous forme d'un volet articulé, dans un état de fermeture venant obturer une ouverture latérale, en interdisant une extraction de la poignée, la paroi de fond formant une portion d'attache fixée à une paroi verticale par appui d'une surface extérieure de la paroi contre la paroi verticale d'un support verticale, tel qu'un mur, la paroi de fond présentant des orifices de fixation pour des organes de fixation.
**Fig. 2**
   [Fig. 2] est une vue schématique de l'équipement selon la figure 1, illustrant le fonctionnement du mécanisme, un mécanisme présentant le volet articulé configuré pour s'escamoter de l'état de fermeture jusqu'à l'état d'ouverture par une action d'insertion de la barre horizontale venant pousser le volet, et configuré pour basculer automatiquement de l'état d'ouverture jusqu'à l'état de fermeture, une fois la barre horizontale dans le logement ayant échappé le volet, obturant l'ouverture latérale en maintenant la poignée prisonnière dans la cage.
**Fig. 3**
   [Fig. 3] illustre un deuxième mode de réalisation du dispositif anti-retournement, qui est notable, par comparaison au premier mode de réalisation, en la présente de deux pattes coudées s'étendant en saillie de la paroi de fond destinées à être fixées sur une paroi verticale, en assurant un déport entre la paroi de fond et la paroi verticale.
**Fig. 4**
   [Fig. 4] illustre un mode de réalisation du dispositif anti-retournement à deux cages espacées l'une de l'autre formant un composant d'un seul tenant, monobloc, les deux cages solidaires l'une à l'autre et espacés par une paroi intermédiaire formant platine de fixation, en prolongement des parois de fond des cages, un dégagement libre est délimité entre un premier logement longitudinal de la première cage et un deuxième logement longitudinal de la deuxième cage, les deux logements étant alignés, la première cage présentant une (première) ouverture latérale et la deuxième cage présentant une (deuxième) ouverture latérale, les deux ouvertures latérales orientées d'un même côté, un premier volet d'ouverture fermeture étant articulé à la première cage, configuré pour passer d'un état de fermeture jusqu' à un état d'ouverture d'un premier logement de la première cage, et un deuxième volet de fermeture étant configuré pour passer d'un état de fermeture à un état d'ouverture d'un deuxième logement de la deuxième cage, le premier volet et le deuxième volet étant synchronisé à l'ouverture et à la fermeture par une liaison mécanique, la liaison mécanique le premier volet et le deuxième volet formés par un composant d'un seul tenant obtenu par une tôle prédécoupée et pliée.
**Fig. 4A**
   [Fig. 4A] est vue de façade du dispositif anti-retournement et selon une alternative où la liaison est un élément rapporté sur les volets.
   [Fig. 4Abis] est une variante du dispositif anti-retournement qui est notable en ce que la paroi intermédiaire en prolongement des parois de fond des deux cages, et de hauteur réduite par rapport à la figure 4A.
**Fig. 4B**
   [Fig. 4B] est une vue de coupe selon le plan de coupe A-A de la figure 4A, et selon une alternative où la liaison est un élément rapporté sur les volets.
**Fig. 5**
   [Fig. 5] est une vue du dispositif anti-retournement à deux cages, dans l'état d'ouverture des premier volet et deuxième volet.
**Fig. 5B**
   [Fig. 5B] est une vue du dispositif anti-retournement à deux cages, dans l'état d'ouverture des premier et deuxième volets et selon une vue de coupe.
**Fig. 6**
   [Fig. 6] est une vue d'une configuration de conteneurs à roue comprenant une première portion de barre horizontale de la poignée et une deuxième portion de barre horizontale de la poignée, ainsi qu'un couvercle du conteur articulé suivant un axe de la poignée et comprenant une charnière intermédiaire articulée entre la première portion de poignée et la deuxième portion de poignée, le dispositif anti-retournement à deux cages étant configuré pour loger la première portion de poignée dans la première cage, et la deuxième portion de poignée dans la deuxième cage, dans un état de fermeture pour laquelle le premier volet et le deuxième volet maintiennent respectivement la première portion prisonnière dans la première cage et la deuxième portion dans la deuxième cage, et alors que l'obstacle formé par la charnière intermédiaire est agencé dans le dégagement intermédiaire entre les première et deuxième cages, la liaison mécanique entre le premier volet et le deuxième volet de fermeture étant de préférence dans une position au-dessus du dégagement intermédiaire, voire une position reculée vers le fond pour autoriser l'ouverture du couvercle alors que la première portion de la poignée et la deuxième portion de poignée sont bloqués dans la première cage et la deuxième cage.
**Fig. 7**
   [Fig. 7] est un autre mode de réalisation du dispositif anti-retournement à double cage qui est notable en ce que la première cage et la deuxième cage sont respectivement formées par deux composants distincts, non monoblocs, la première cage comprenant un premier volet d'ouverture/fermeture configuré pour fermer et ouvrir un premier logement et la deuxième cage comprenant un deuxième volet d'ouverture/fermeture configuré pour fermer et ouvrir et dans lequel la liaison mécanique est conçue comme un élément rapporté sur le premier volet et le deuxième volet autorisant un réglage de l'écartement entre les deux cages, par exemple au moyen d'ouvertures de fixation le long de la liaison mécanique, le dispositif anti-retournement étant illustré dans état de fermeture.
**Fig. 8**
   [Fig. 8] est une vue du dispositif anti-retournement selon la figure 7 dans l'état d'ouverture.
**Fig. 9**
   [Fig. 9] est une vue d'une butée entre l'ensemble premier volet et deuxième volet et ladite liaison mécanique, ledit ensemble monté en pivotement par rapport à la première cage et à la deuxième cage, dans l'état d'ouverture des volets, de sorte que le centre de gravité de l'ensemble volets et liaison mécanique soit agencé par rapport à l'axe de pivot des volets sur les cages de sorte à provoquer la fermeture des volets, uniquement par la gravité.

### Description des modes de réalisation

La présente divulgation est relative à un dispositif anti-retournement 1 pour un conteneur à roues CR, en particulier à deux roues ou à quatre roues.

Les conteneurs à roues CR peuvent être des conteneurs à déchets, tels que par exemple des conteneurs normalisés NF EN 840, ou DIN EN 840, formant un récipient en matière plastique, muni d'un couvercle articulé, et d'une poignée, saillante latéralement du récipient et de roues articulées à la base du conteneur et autorisant le déplacement du conteneur en le faisant rouler au sol.

La présente divulgation trouve une application pour les conteneurs à deux roues, typiquement de contenance comprise entre 50 litres et 400 litres, telle que 120 litres, 224 litres nécessitant, un léger basculement du conteneur pour placer la charge sur les deux roues, mais encore pour les conteneurs à quatre roues, typiquement de plus grande contenance, typiquement supérieure, à 400 l telle que 500 litres 660 litres voire plus.

Ledit dispositif anti-retournement est configuré pour immobiliser une poignée PG du conteneur, saillante latéralement, à un support vertical SV tel qu'un mur M ou un mobilier s'étendant verticalement d'un sol. Le mur peut être typiquement un mur extérieur d'une maison ; ou encore d'un bâtiment d'un immeuble. Le support vertical SV peut encore être un mobilier, par exemple un poteau vertical ancré en sol.

La poignée PG s'étend en saillie latéralement du conteneur, typiquement du même côté que les deux roues d'un conteneur à deux roues. La poignée comprend une barre horizontale orientée dans cette direction horizontale lorsque le conteneur en appui sur ses roues. La barre horizontale est typiquement en plastique de diamètre typiquement de l'ordre de 3 cm.

Le conteneur comprend typiquement un couvercle articulé au corps du conteneur formant récipient. L'axe articulation du couvercle peut être typiquement coaxial à l'axe de la barre horizontale de la poignée PG.

Le dispositif anti-retournement comporte une cage comportant une paroi supérieure 10, une paroi inférieure 11, une paroi de fond 12 délimitant une gorge formant un logement longitudinal LG pour une barre horizontale de la poignée.

La cage peut être formée par une tôle pliée en U formant la paroi de fond 12, la paroi inférieure 11, et la paroi supérieure 10, un premier pli sensiblement à 90° délimitant la paroi inférieure 11, et la paroi de fond 12, et un deuxième pli sensiblement à 90°, parallèle au premier pli délimitant la paroi de fond 12 et la paroi supérieure 10.

De manière notable, la gorge présente une ouverture latérale OL pour autoriser l'insertion de la barre horizontale de la poignée dans la gorge ou au contraire autoriser l'extraction de la barre horizontale hors de la gorge, en faisant rouler le conteneur au sol sur ses roues. La tôle pliée en U est donc couchée en utilisation.

De manière générale, l'ouverture latérale OL peut être délimitée par l'espace en deux bords longitudinaux de la tôle pliée, aux extrémités de la paroi supérieure 10 et de la paroi inférieure 11.

En utilisation, la cage est fixée au support vertical de sorte que le logement longitudinal LG s'étend horizontalement, ladite ouverture latérale débouchant latéralement de sorte à autoriser l'insertion, en faisant rouler le conteneur au sol sur ses roues.

Le dispositif de retournement comporte encore :
- un moyen de fermeture 13 configuré pour passer :
   -- d'un état d'ouverture EO de l'ouverture latérale OL autorisant l'insertion de la barre horizontale dans le logement au travers de ladite ouverture latérale OL, ou autoriser l'extraction de la barre horizontale hors du logement longitudinal
   -- d'un état de fermeture EF de l'ouverture latérale assurant une immobilisation de la poignée maintenue prisonnière par le moyen de fermeture 13 dans la cage.

Dans tous les cas, le dispositif de retournement 1 autorise ainsi l'immobilisation du conteneur par sa poignée à un support vertical, robuste, et sa libération en faisant rouler le conteneur au sol sur ses roues, et donc sans avoir à soulever le conteneur et son contenu. En référence à la figure 2, on remarque que la cinématique de la poignée depuis une position en dehors de la cage, et jusqu'à son déplacement au travers de l'ouverture latérale OL dans la gorge, la barre horizontale s'étendant en longueur dans le logement longitudinal LG, suit une trajectoire sensiblement horizontale.

De manière générale, et lorsque la poignée PG est immobilisé dans le logement LG, il reste possible d'ouvrir le couvercle du conteneur à roues, à savoir que le dispositif anti-retournement ne fait pas obstacle à l'ouverture ou à la fermeture du couvercle en pivotement, en particulier lorsque le couvercle est pivotant suivant un axe de la poignée. Le conteneur à roue peut être toujours chargé par son ouverture supérieure, même lorsque sécurisé par le dispositif anti-basculement par sa poignée.

Selon un mode de réalisation, la gorge formée par la paroi supérieure 10, la paroi inférieure 11 et la paroi de fond 12 s'étend en longueur sur une distance comprise entre 40 mm et 120mm, et en particulier entre 60 mm et 100 mm, telle que 80 mm. Une telle longueur de gorge supérieure ou égale à 40mm et inférieure ou égale à 120 mm permet d'éviter un cisaillement de la barre horizontale de la poignée.

De manière générale, une section du logement longitudinal est configurée pour recevoir une barre horizontale de diamètre compris entre 25 mm et 35 mm par exemple 30 mm.

Selon un mode de réalisation, le moyen de fermeture 13 peut comprendre un mécanisme présentant un volet articulé configuré pour s'escamoter de l'état de fermeture EF jusqu'à l'état d'ouverture EO par une action d'insertion de la barre horizontale venant pousser le volet, et configuré pour basculer de préférence automatiquement de l'état d'ouverture EO jusqu'à l'état de fermeture EF, une fois la barre horizontale dans le logement ayant échappé le volet, le volet obturant l'ouverture latérale OL en maintenant la poignée prisonnière dans la cage. Alternativement, le basculement de l'état d'ouverture EO jusqu'à l'état de fermeture EF peut être manuel, opéré par déplacement de la liaison mécanique LI.

Le volet peut être un volet articulé en pivot, suivant un axe d'articulation A parallèle à un axe de la gorge, au niveau de la paroi supérieure 10 ou de la paroi inférieure 11 ; ledit volet libre de mouvement de l'état de fermeture jusqu'à l'état d'ouverture EO par pivotement dans un premier sens vers l'intérieur de la gorge, le volet configuré pour pivoter suivant un deuxième sens jusqu'à une mise en butée du volet dans l'état de fermeture EF.

L'insertion de la poignée dans la gorge et son immobilisation par le volet en est facilitée en ce qu'elle ne nécessite uniquement que l'insertion de la poignée dans le logement longitudinal LG, à savoir en particulier nécessite pas d'action supplémentaire de l'utilisateur sur le moyen de fermeture.

En particulier, le volet peut être articulé au niveau de la paroi supérieure, en particulier au niveau du bord libre de la paroi supérieure 10, le volet configuré pour basculer de l'état d'ouverture jusqu'à l'état de fermeture sous l'action de la gravité sur le volet.

Si un opérateur tente d'extraire, la poignée cette dernière contraint le volet en rotation suivant le deuxième sens jusqu'à la mise en butée du volet, et en particulier une mise en butée du volet contre un chant du bord libre de la paroi supérieure 10.

Le volet peut toutefois, à titre d'alternative, être articulé au niveau de la paroi inférieure 11. Dans un tel cas, un ressort de rappel, en particulier un ressort de torsion peut être prévu pour contraindre le volet de l'état de l'ouverture EO jusqu'à l'état de fermeture EF.

De manière générale, le dispositif anti-retournement peut comprendre une portion d'attache présentant au moins deux orifices OR pour des organes de fixation, tels que des vis, les orifices décalés suivant la direction du logement longitudinal, les orifices de fixation configurés pour la fixation du dispositif anti-retournement sur une paroi verticale en assurant un positionnement du logement suivant une direction horizontale.

En particulier ladite portion d'attache peut comprendre la paroi de fond 12 qui comporte les deux orifices de fixation, la paroi de fond formant du côté opposé au logement, une platine de fixation destinée à être fixée sur une paroi verticale du support vertical, et comme illustré à la figure 1.

Selon un autre mode de réalisation, ladite portion d'attache peut comporter deux pattes coudées 14 s'étendant en saillie de la paroi de fond 12 destinées à être fixées sur une paroi verticale du support vertical, en assurant un déport entre la paroi de fond et la paroi verticale, suivant une direction en profondeur de la gorge.

Les pattes coudées 14 peuvent être obtenues par pliage de la tôle formant la cage. Une ligne de pli, sensiblement perpendiculaire à l'axe longitudinal de la gorge, délimite la paroi de fond 12, et une extrémité proximale de la patte coudée 14. La patte coudée 14 s'étend alors en saillie sensiblement horizontalement en s'éloignement de la paroi de fond, et suivant une première portion de la patte coudée assurant le dépôt. Une autre ligne de pli délimite une deuxième portion de la patte coudée, à angle droit de la première portion. Cette deuxième portion 15 porte un orifice de fixation OR et s'étend de préférence parallèlement à la paroi de fond. Les deux deuxièmes portions 15 des pattes coudées sont coplanaires configurées pour s'appuyer sur la paroi verticale du support vertical.

De manière générale, les deux orifices OR peuvent être des orifices oblongs, les orifices oblongs étant dirigés suivant une direction perpendiculaire à l'axe de la gorge, les orifices configurés pour autoriser un réglage de la hauteur dudit dispositif anti-retournement 1 par rapport au support vertical SV.

La longueur des orifices oblongs peut être supérieure à 1 cm, voire supérieure à 2cm, voire supérieure à 3 cm.

De manière générale, et comme illustré suivant les exemples des figures 1 et 3, la paroi supérieure 10, la paroi inférieure 11 et la paroi de fond 12 formant le logement longitudinal, et plus généralement la cage, et de préférence la portion d'attache comportant les orifices pour les organes de fixation, forment un composant d'un seul tenant obtenu par une tôle prédécoupée et pliée.

Lorsque le mécanisme de fermeture comporte le volet articulé, le volet peut comporter un arbre d'articulation solidaire du volet, ou deux plots coaxiaux, les extrémités de l'arbre d'articulation, ou les deux plots coaxiaux étant saillants axialement, configurés pour venir pivoter dans des oreilles, aux extrémités longitudinales du logement longitudinal LG.

Les oreilles peuvent être obtenues par pliage de la tôle pliée, avec deux extensions de tôle formant deux flasques, parallèles entre eux, les flasques comportant des orifices pour les deux plots coaxiaux, ou les extrémités longitudinales de l'arbre.

La présente divulgation concerne encore un équipement comprenant un conteneur à roues CR présentant une poignée PG saillante latéralement, un sol S sur lequel est configuré pour être déplacé le conteneur sur ses roues, et un dispositif anti-retournement 1 selon la présente divulgation, fixé sur un support vertical SV, tel qu'un mur ou un mobilier, à une hauteur correspondante de la poignée PG du conteneur à roues CR.

La hauteur est de sorte que la barre horizontale de la poignée est configurée pour être insérée dans le logement du dispositif anti-retournement, au travers de l'ouverture latérale OL, en faisant rouler le conteneur à roues au sol, puis immobilisée dans la cage par le passage du moyen de fermeture 13 de l'état d'ouverture EO à l'état de fermeture EF.

La hauteur du logement longitudinal LG par rapport au sol peut être typiquement comprise entre 90 cm et 115 cm, telle que 102 cm.

Pour certaines configurations de conteneurs à roues CR, la barre horizontale formant poignée peut présenter deux portions de barre horizontales, discontinues, destinées à être agrippées par la cage du dispositif anti-retournement, avec présence d'un obstacle OBT intermédiaire entre une première portion PG1 de barre PG1 de la poignée et une deuxième portion PG2 de barre de barre.

Par exemple, et comme illustrée à la figure 6, certains conteneurs présentent une poignée qui comprend la première portion PG1 de barre et la deuxième portion PG2 de barre, alignées suivant une direction horizontale, et pourvue d'une interruption entre les deux portions.

Un couvercle CV du conteneur à roue CR est articulé suivant un axe passant par l'axe de la première portion de barre et de la deuxième portion de barre la poignée, au moyen de charnières du couvercle CV, et typiquement deux charnières articulées respectivement extérieurement à la première portion et à la deuxième portion, de part et d'autre des barres des deux portions, mais encore par une charnière CHR, intermédiaire, du conteneur, venant s'articuler entre la première portion PG1 et la deuxième portion PG2.

Dans un tel cas, un dispositif anti-basculement à cage (unique) ne peut être positionné pour verrouiller la poignée, dans l'état de fermeture EF, soit pour loger la première portion de barre PG1, soit la deuxième portion de barre PG2, et selon une position du dispositif anti-basculement, décalée suivant la direction de la poignée par rapport à un plan médian du conteneur. Une telle position du dispositif de maintien n'est pas idéale pour reprendre et limiter le cisaillement de la poignée, élément typiquement plastique, lorsqu'un effort est exercé sur le conteneur et alors que la poignée est bloquée par le dispositif anti-basculement.

Nous décrivons désormais un second mode de réalisation, illustré notamment des figures 4, 4A, 4b 5 et 5A à deux cages Ca1, Ca2 ou encore un troisième mode de réalisation illustré notamment selon les figures 8 à 9 qui améliorent la situation par rapport à ce premier mode de réalisation à cage unique, en permettant de bloquer simultanément la première portion PG1 et la deuxième portion PG2 dans les deux cages Ca1, Ca2.

Un tel dispositif anti-retournement à deux cages Ca1, Ca2 comporte :
- une première cage Ca1 comportant une paroi supérieure 10, une paroi inférieure 11, une paroi de fond 12 délimitant une gorge formant un premier logement longitudinal LG1 pour une première portion PG1 d' une barre horizontale de la poignée, le gorge présentant une ouverture latérale OL pour autoriser l'insertion de la première portion de barre horizontale de la poignée dans la gorge ou au contraire autoriser l'extraction de la première portion de barre horizontale hors de la gorge, en faisant rouler le conteneur au sol sur ses roues,
- un premier moyen de fermeture 131 configuré pour passer :
   -- d'un état d'ouverture EO de l'ouverture latérale OL autorisant l'insertion de la première portion de barre horizontale dans le premier logement longitudinal au travers de ladite ouverture latérale OL, ou autoriser l'extraction de la première portion de barre horizontale hors du premier logement longitudinal,
   -- d'un état de fermeture EF de l'ouverture latérale assurant une immobilisation de la première portion de barre de la poignée maintenue prisonnière par le premier moyen de fermeture 131 dans la première cage Ca1,
- une deuxième cage Ca2 comportant une paroi supérieure 10, une paroi inférieure 11, une paroi de fond 12 délimitant une gorge formant un deuxième logement longitudinal LG2 pour une deuxième portion PG2 d' une barre horizontale de la poignée, le gorge présentant une ouverture latérale OL pour autoriser l'insertion de la deuxième portion de barre horizontale de la poignée dans la gorge ou au contraire autoriser l'extraction de la barre horizontale hors de la gorge, en faisant rouler le conteneur au sol sur ses roues,
- un deuxième moyen de fermeture 132 configuré pour passer :
   -- d'un état d'ouverture EO de l'ouverture latérale OL autorisant l'insertion de la première portion de barre horizontale dans le deuxième logement longitudinal LG2 au travers de ladite ouverture latérale OL, ou autoriser l'extraction de la première portion de barre horizontale hors du logement longitudinal,
   -- d'un état de fermeture EF de l'ouverture latérale assurant une immobilisation de la deuxième portion de barre de la poignée maintenue prisonnière par le deuxième moyen de fermeture 132 dans la deuxième cage Ca2.

De manière notable, la première cage Ca1 et la deuxième cage Ca2 sont entretoisées en laissant un dégagement libre DG, entre le premier logement longitudinal LG1 et le deuxième logement longitudinal LG2.

De manière générale, et selon une première possibilité, la première cage Ca1 et la deuxième cage Ca2 peuvent être formées par un composant d'un seul tenant, monobloc, comme illustré par exemple selon le mode de réalisation à la figure 4 jusqu'à la figure 5B. Un tel mode de réalisation monobloc facilite la pose, mais ne permet pas un réglage de l'écartement entre la première cage Ca1 et la deuxième cage Ca2.

Selon une seconde possibilité, la première cage Ca1 et la deuxième cage Ca2 peuvent être formées par deux composants distincts, autorisant en particulier un réglage de l'écartement entre les deux cages Ca1 et Ca2, et comme illustré sur le mode de réalisation des figures 7 et 8.

En particulier, la première cage Ca1 et la deuxième cage Ca2 peuvent être espacées suivant la direction du premier et deuxième logement d'une distance comprise entre typiquement entre 80 mm et 120 mm pour un conteneur à deux roues, encore selon un écartement supérieur typiquement entre 500 mm et 1000 mm pour un conteneur à quatre roues. Selon les constations de l'inventeur, un tel espacement des cages suivant la direction des logements LG1, LG2 permet de sécuriser la plupart des conteneurs à roue, même ceux présentant un obstacle OBT en une position intermédiaire qui vient alors se loger dans le dégagement libre DL, lorsque les première et deuxième portions de barre sont sécurisés par les premier et deuxième moyens de fermeture 131, 132, dans l'état de fermeture EF, respectivement dans le premier logement LG1 et le deuxième logement LG2.

De préférence et selon une caractéristique notable préférentielle, le premier moyen de fermeture 131 et le deuxième moyen de fermeture 132 peuvent être liés par une liaison mécanique LI passant au-dessus du dégagement libre DG et des parois supérieures 11 de la première cage Ca1 et de la deuxième cage Ca2. Avantageusement, la liaison mécanique LI peut être manipulée d'une seule main, lors d'une opération de déverrouillage pour déplacer simultanément le premier moyen de fermeture 131 et le deuxième moyen de fermeture 132 de l'état de fermeture EF jusqu'à l'état d'ouverture EO. On facilite avantageusement les opérations de déverrouillage.

Selon un mode de réalisation, notamment illustré aux figures 4 et 5, le dispositif anti-retournement à deux cages est autoportant, la première cage Ca1 et la deuxième cage Ca2 solidaires l'une de l'autre par une paroi en prolongement des parois de fond 12 des deux cages Ca1, Ca2. Autrement dit, la première cage Ca1 et la deuxième cage Ca2 peuvent être entretoisées par une paroi 120 en prolongement de la paroi de fond 12 de la première cage Ca1 et de la paroi de fond 12 de la deuxième cage Ca2 délimitant un fond du dégagement libre DG entre la première cage Ca1 et la deuxième cage Ca2.

Selon un mode de réalisation, en particulier illustré à la figure 4A, la paroi 120, intermédiaire disposée en prolongement entre les parois de fond 12 des première et deuxième cage Ca1 Ca2 peut s'étendre sur toute la hauteur des parois de fond des cages Ca1 et Ca2.

Selon un autre mode de réalisation, avantageux, la paroi de 120, intermédiaire, ne s'étend que sur les portions supérieures des parois de fond 12 des cages Ca1 et Ca2, et de sorte que les portions inférieures des parois de fond 12 sont dépourvues de paroi de prolongement, et comme illustré à titre d'exemple à la figure 4Abis. L'échancrure délimitée entre les deux parois de fond 12 et la paroi 120, intermédiaire, limite les risques d'interférence avec le conteneur, et en particulier un obstacle OBT entre la première portion PG1 et la deuxième portion BG2 de la poignée ; tel qu'il est décrit ci-après.

Selon un autre mode de réalisation, notamment illustré aux figures 7 et 8, la première cage Ca1 et la deuxième cage Ca2 sont indépendantes, et non solidaires entre elles par leur paroi de fond12.

De manière générale :
- la gorge formée par la paroi supérieure 10, la paroi inférieure 11 et la paroi de fond 12 s'étend en longueur sur le premier logement longitudinal LG1 sur une distance comprise entre 40 mm et 120mm, et en particulier entre 50 mm et 100mm telle que 70 mm ;
- la gorge formée par la paroi supérieure 10, la paroi inférieure 11 et la paroi de fond 12 s'étend en longueur sur le deuxième logement longitudinal LG2 sur une distance comprise entre 40 mm et 120mm, et en particulier entre 50 mm et 100mm telle que 70 mm.

De manière générale, une section du premier logement (LG1) et une section du deuxième logement LG2 sont configurées pour recevoir une barre horizontale de diamètre compris entre 25 mm et 35 mm par exemple 30 mm.

Selon un mode de réalisation:
- le premier moyen de fermeture 131 comprend un mécanisme présentant un premier volet, articulé, configuré pour s'escamoter de l'état de fermeture EF jusqu'à l'état d'ouverture EO par une action d'insertion de la première portion PG1 de la barre horizontale venant pousser le premier volet, le premier volet configuré pour basculer automatiquement de l'état d'ouverture EO jusqu'à l'état de fermeture EF, une fois la barre horizontale dans le logement ayant échappé le premier volet, ledit premier volet obturant l'ouverture latérale OL en maintenant la première portion de la poignée prisonnière de la première cage,
- le deuxième moyen de fermeture 132 comprend un mécanisme présentant un deuxième volet articulé configuré pour s'escamoter de l'état de fermeture EF jusqu'à l'état d'ouverture EO par une action d'insertion de la deuxième portion PG2 de barre horizontale venant pousser le deuxième volet, le deuxième volet configuré pour basculer automatiquement de l'état d'ouverture EO jusqu'à l'état de fermeture EF, une fois la deuxième portion de barre horizontale dans le logement ayant échappé le deuxième volet, ledit deuxième volet obturant l'ouverture latérale OL en maintenant la deuxième portion de la poignée prisonnière de la deuxième cage Ca2.

Le basculement automatique du premier volet et le basculement du deuxième volet de l'état d'ouverture EO jusqu'à l'état de fermeture EF peuvent être typiquement obtenus par la gravité en particulier seule, ou encore et notamment, et notamment typiquement en plus de l'action de la gravité, obtenus par un moyen ressort et typiquement synchronisés par la liaison mécanique LI.

Le premier volet est un volet articulé en pivot, suivant un axe d'articulation A ,parallèle à un axe de la gorge, au niveau de la paroi supérieure 10 ou de la paroi inférieure 11, ledit premier volet libre de mouvement de l'état de fermeture jusqu'à l'état d'ouverture par pivotement dans un premier sens vers l'intérieur de la gorge, le premier volet configuré pour pivoter suivant un deuxième sens jusqu'à une mise en butée du volet dans l'état de fermeture, et en particulier le premier volet est articulé au niveau de la paroi supérieure,
- le deuxième volet est un volet articulé en pivot, suivant ledit axe d'articulation A, parallèle à un axe de la gorge, au niveau de la paroi supérieure 10 ou de la paroi inférieure 11, ledit deuxième volet libre de mouvement de l'état de fermeture jusqu'à l'état d'ouverture par pivotement dans un premier sens vers l'intérieur de la gorge, le deuxième volet configuré pour pivoter suivant un deuxième sens jusqu'à une mise en butée du volet dans l'état de fermeture, et en particulier le deuxième volet est articulé au niveau de la paroi supérieure.

Le premier volet et le deuxième volet peuvent basculer automatiquement de l'état d'ouverture jusqu'à l'état de fermeture sous l'action d'un ou plusieurs organes ressort RT.

Alternativement, le premier volet et le deuxième volet basculent automatiquement de l'état d'ouverture jusqu'à l'état de fermeture sous l'action de la gravité (uniquement). En particulier, et comme illustré à la figure 9, une butée BT peut être prévue entre l'ensemble premier volet 131 et deuxième volet 132 et ladite liaison mécanique LI, ledit ensemble étant monté en pivotement par rapport à la première cage Ca1 et à la deuxième cage Ca2 autour de l'axe A. Ladite butée BT limite la rotation à l'ouverture dudit ensemble dans l'état d'ouverture EO des volets, de sorte que le centre de gravité de l'ensemble volets 131, 132 et liaison mécanique LI soit agencé par rapport à l'axe A dans une position instable, dans l'état d'ouverture, et de sorte à basculer ledit ensemble dans le sens de fermeture des volets, uniquement par la gravité.

Autrement dit, la butée BT interdit que ledit ensemble ne pivote en rotation dans une position stable pour laquelle la gravité contraint ledit ensemble et ses volets dans l'état d'ouverture EO.

Alternativement, le basculement de l'état d'ouverture jusqu'à l'état de fermeture n'est pas automatique et nécessite une manipulation par l'opérateur de la liaison mécanique.

Le dispositif anti-retournement peut comporter une portion d'attache présentant au moins deux orifices OR pour des organes de fixation, tels que des vis, les orifices décalés suivant la direction des logements longitudinaux, les orifices de fixation configurés pour la fixation du dispositif anti-retournement sur une paroi verticale en assurant un positionnement du logement suivant une direction horizontale, en particulier ladite portion d'attache comprenant la paroi de fond 12 de la première cage Ca1 et la paroi de fond 12 de la deuxième cage Ca2, voire la paroi 120 en prolongement.

Les parois de fond 12 des deux cages Ca1 et Ca2 et la paroi 120 en prolongement, intermédiaire, peuvent former une platine de fixation destinée à être fixée sur une paroi verticale assurant un positionnement du premier logement LG1 et du deuxième logement LG2 suivant une direction horizontale et en particulier selon le mode de réalisation des figures 4, 5.

Alternativement, et lorsque les deux cages sont conçues comme indépendantes, selon la mode de réalisation des figures 7 et 8 notamment, chacune des deux cages Ca1 et Ca2 peut être fixée sur une paroi verticale, par appui de leur paroi de fond 12.

La partie d'attache peut comprendre des pattes 16 portant les orifices OR les pattes en prolongement des parois de fond 12 de la première cage Ca1 et de la deuxième cage Ca2 s'étendant en saillie en dessus et en dessous de la première cage Ca1 et de la deuxième cage Ca2. Par exemple, deux pattes 16 s'étendent en prolongement de la paroi de fond 12 respectivement en dessus et en dessous de la première cage Ca1 et deux autres pattes s'étendent en prolongement respectivement en dessus et en dessous de la deuxième cage Ca2, en particulier qu'il s'agisse du mode de réalisation des figures 4 et 5 pour lequel les deux cages forment un composant autoportant d'un seul tenant, ou du mode de réalisation des figures 7 et 8 pour lequel les deux cages sont indépendantes.

De manière générale, les deux orifices OR peuvent être des orifices oblongs, les orifices oblongs dirigés suivant une direction perpendiculaire à l'axe de la gorge, configurés pour autoriser un réglage de la hauteur dudit dispositif anti-retournement.

Selon un mode de réalisation, la paroi supérieure 10, la paroi inférieure 11 et la paroi de fond 12 formant le premier logement LG1 longitudinal et la paroi supérieure 10, la paroi inférieure 11 et la paroi de fond 12 formant le deuxième logement longitudinal LG2, ainsi que la paroi 120 en prolongement (et de préférence la portion d'attache comportant les orifices pour les organes de fixation) forment un composant d'un seul tenant obtenu par une tôle prédécoupée et pliée. Un tel mode de réalisation où les deux cages forment un composant monobloc (comme illustré selon les modes de réalisation des figures 4 et 5) facilite la pose.

Ainsi, la paroi de fond 12 de la première cage Ca1, et la paroi de fond 12 de la deuxième cage, et la paroi intermédiaire 120 entretoisant les deux cages sont coplanaires et forment la platine de fixation, typiquement avec les pattes 16 portant les orifices OR qui sont agencées au-dessus et au-dessous des cages Ca, et Ca2 eti s'étendent dans le même plan.

Selon un autre mode de réalisation:
- la paroi supérieure 10, la paroi inférieure 11 et la paroi de fond 12 de la première cage formant le premier logement LG1 longitudinal et de préférence la portion d'attache notamment les pattes 16 comportant les orifices de fixation de la première cage forment un premier composant d'un seul tenant obtenu par une tôle prédécoupée et pliée,

- - la paroi supérieure 10, la paroi inférieure 11 et la paroi de fond 12 de la première cage formant le deuxième logement LG2 longitudinal et de préférence la portion d'attache notamment les pattes 16 comportant les orifices de fixation de la deuxième cage forment un deuxième composant d'un seul tenant obtenu par une tôle prédécoupée et pliée.

De manière générale, la paroi supérieure 10 et la paroi inférieure 11 de chaque cage Ca1 ou Ca2 peuvent être obtenues par deux lignes de plis, avec un premier pli entre la paroi supérieure 10 et un bord supérieur de la paroi de fond 12, et un deuxième pli entre la paroi inférieure 11, et un bord inférieur de la paroi de fond (voir le mode de réalisation des figures 4 et 5 ou encore celui des figures 7 et 8).

On remarque que les pattes 16 supérieures s'étendant au-dessus des cages Ca1 et Ca2 peuvent être obtenues par des découpes de matière venant des parois supérieures 10, alors que les pattes 16 inférieures s'étendant au-dessous des cages Ca1 et Ca2 peuvent être obtenues par des découpes de matière venant des parois inférieures 11 (voir le mode de réalisation des figures 4 et 5 ou encore celui des figures 7 et 8).

Lorsque le mécanisme de fermeture comporte les deux volets articulés (premier et deuxième), chaque volet peut comporter un arbre d'articulation solidaire du volet, ou deux plots coaxiaux, les extrémités de l'arbre d'articulation, ou les deux plots coaxiaux étant saillants axialement, configurés pour venir pivoter dans des oreilles, aux extrémités longitudinales du logement longitudinal à savoir le premier logement LG1 pour le premier volet, ou le deuxième volet pour le deuxième volet.

Les oreilles peuvent être obtenues par pliage de la tôle pliée, avec deux extensions de tôle formant deux flasques, parallèles entre eux, les flasques comportant des orifices pour les deux plots coaxiaux, ou les extrémités longitudinales de l'arbre.

Les deux flasques du premier logement LG1 peuvent être obtenues par pliage vers le bas des deux bords latéraux de la paroi supérieure 10 de la première cage Ca1 et les deux flasques du premier logement LG2 peuvent être obtenues par pliage vers le bas des deux bords latéraux de la paroi supérieure 10 de la deuxième cage Ca2. Les deux flasques du premier logement LG1 (ou du deuxième logement LG2) comportent des ouvertures de passage pour l'arbre articulation.

Selon un mode de réalisation avantageux, et en particulier lorsque la première cage et la deuxième cage formant un composant monobloc d'un seul tenant, le premier volet du premier moyen de fermeture 131, le deuxième volet du deuxième moyen de fermeture 132 et la liaison L1 peuvent être formés par un composant d'un seul tenant obtenu par une tôle prédécoupée et pliée (figure 4 notamment).

Selon une autre réalisation possible, la liaison mécanique LI peut être conçue comme un élément rapporté (voir figure 4B notamment), fixé au premier volet et au deuxième volet. En particulier, le premier volet peut être une première tôle découpée et pliée, le deuxième volet une deuxième tôle pliée et découpée, et la liaison mécanique une troisième tôle pliée.

Dans le cas d'une fabrication monobloc à partir une même tôle comme illustrée aux figures 4 et 5, on remarque que le premier volet et le deuxième volet s'étendent dans un même plan, et alors que la liaison mécanique 11 solidarisant le premier volet et le deuxième volet, comprend une portion de la tôle qui est pliée par rapport sur le plan des volets, et contenue dans un plan incliné par rapport au plan des volets notamment à angle droit.

Dans le cas d'une fabrication où la liaison mécanique LI est rapportée au premier volet et deuxième volet. On remarque que le premier volet peut comprendre une tôle pliée comprenant une première portion venant ouvrir ou obturer l'ouverture latérale OA respectivement dans l'état d'ouverture EO et dans l'état de fermeture, et une deuxième portion inclinée à 90° par rapport à la première portion venant s'étendre au-dessus de la paroi supérieure 10 dans l'état d'ouverture du volet.

On remarque encore que chaque volet (premier ou deuxième) peut comprendre des oreilles pliées à angle droit du plan du volet, les oreilles disposées en regard des flasques de la paroi supérieure 10. L'axe d'articulation traverse les oreilles de chaque volet et les flasques pour assurer l'articulation du premier volet (respectivement deuxième volet) par rapport à la paroi supérieure 10 de la première cage (respectivement de la deuxième cage Ca2). Chaque arbre d'articulation (du premier volet ou du deuxième volet) peut comprendre une tige à tête élargie ou un axe de chape. La tige est insérée simultanément au travers des flasques de la cage (première ou deuxième) et des oreilles des volets, jusqu'à mise en butée de la tête élargie d'un côté de la cage, et alors que l'extrémité de la tige, opposée, dépasse de l'autre flasque. La tige peut être verrouillée en position par l'ajout d'un organe de fixation, tel qu'un écrou venant coopérer avec un filetage d'extrémité de la tige. L'organe de fixation peut encore être une goupille insérée dans un trou transversal de la tige, ou encore un anneau élastique extérieur, venant de préférence se verrouiller dans une gorge de la tige. Selon le mode de réalisation à cages indépendantes, la première cage Ca1 et la deuxième cage Ca2 peuvent être formées respectivement par deux composants indépendants, et la liaison mécanique LI peut être formée par composant rapporté sur le premier moyen de fermeture 131 et sur le deuxième moyen de fermeture 132, en particulier rapport sur le premier volet et le deuxième volet.

La liaison mécanique est fixée aux moyens de fermeture 131,132, en particulier aux volets par des moyens de fixation amovibles. Les moyens de fixation peuvent comprendre en particulier des ouvertures entre le volet (premier ou deuxième) et la liaison mécanique qui sont traversées par un organe de fixation, tel qu'un boulon, un rivet ou autre.

Selon un mode de réalisation, la liaison mécanique LI peut comporter des moyens de réglage de l'écartement entre la première cage Ca1 et la deuxième cage Ca2, et en particulier plusieurs ouvertures de réglage réparties suivant une direction longitudinale de ladite liaison mécanique autorisant sélectivement plusieurs positions de montage entre la liaison mécanique et le premier moyen de fermeture 131, et /ou plusieurs positions de montage entre la liaison mécanique et le deuxième moyen de fermeture 132. Un tel mode de réalisation est illustré à la figure 7 ou 8.

Un tel mode de réalisation est avantageux par comparaison à celui monobloc de la figure 4 en ce qu'il permet d'assurer un réglage de l'écartement entre les deux cages Ca1, Ca2, et ainsi de pouvoir s'adapter indifféremment à toutes les tailles de conteneur à roue, en particulier de faibles largeurs s'agissant des conteneurs à deux roues, ou encore de grandes largeurs s'agissant d'un conteneur à quatre roues. La liaison mécanique LI, lorsque surabondante en longueur, peut notamment être recoupée afin de ne pas dépasser vers l'extérieur des cages, à savoir des côtés des cages opposés à celui du dégagement libre DG.

Selon un mode de réalisation (non illustrée), la liaison mécanique rapportée peut comprendre, longitudinalement, une première pièce et une deuxième pièce.

La première pièce est fixée au premier moyen de fermeture 131, en particulier au premier volet, par au moins un premier des moyens de fixation, au niveau d'une première extrémité de la première pièce.

La deuxième pièce est fixée au deuxième moyen de fermeture 132, en particulier au deuxième volet, par au moins un deuxième des moyens de fixation, au niveau d'une première extrémité de la deuxième pièce.

La première pièce et la deuxième pièce peuvent être fixées l'une sur l'autre au niveau de leur deuxième extrémité, en prolongement, suivant différentes positions, en particulier par un troisième des moyens de fixation, de sorte à pouvoir régler la longueur de la liaison mécanique LI résultant de l'association des deux pièces. À cet effet, la première pièce et/ou la deuxième pièce peuvent présenter des trous de réglage, voir au moins un trou oblong, autorisant un tel ajustement.

La présente divulgation est encore relative à un kit pour l'obtention d'un tel dispositif anti-retournement qui comporte à l'état désassemblé :
- la première cage Ca1, sur laquelle est éventuellement prémonté le premier moyen de fermeture 131, en particulier le premier volet via un premier arbre de rotation,
- la deuxième cage Ca2, sur laquelle est éventuellement prémonté le deuxième moyen de fermeture 132, en particulier le premier volet via un premier arbre de rotation,
- la liaison mécanique 11 qui peut être d'un seul tenant ou comportant la première pièce et la deuxième pièce de préférence à l'état désassemblé.

Lors du montage, l'utilisateur peut alors ajuster l'écartement entre la première cage Ca1 et la deuxième cage Ca2, et en particulier selon les dimensions séparant la première portion PG1 et la deuxième portion PG2, avant de fixer la liaison mécanique LI, respectivement au premier moyen de fermeture 131 articulé à la première cage, en particulier au premier volet et au deuxième moyen de fermeture 132 articulé à la deuxième cage en particulier au deuxième volet. La liaison mécanique LI peut être éventuellement recoupée afin de ne pas dépasser vers l'extérieur des cages Ca1 et Ca2. Alternativement et lorsque la liaison mécanique résulte de l'association de deux pièces première pièce et deuxième pièce, les deux pièces peuvent être assemblées en ajustant la longueur de la liaison mécanique, comme expliqué plus haut.

Une conception de la liaison mécanique en deux pièces limite l'encombrement du kit, en particulier pour des liaisons mécaniques de grande longueur, les deux pièces de la liaison mécanique du kit étant de préférence à l'état désassemblé. Cela permet en outre de pouvoir régler la longueur de la liaison mécanique par assemblage des deux pièces et donc sans nécessiter de recoupe.

La présente divulgation est encore relative à un équipement comprenant un conteneur à roues CR présentant une poignée saillante latéralement présentant une première portion PG1 de barre horizontale et une deuxième portion PG2 de barre horizontale, un sol sur lequel est configuré pour être déplacé le conteneur sur ses roues, et un dispositif anti-retournement 1 selon la présente divulgation à deux cages Ca1, Ca2, fixé sur un support vertical , tel qu'un mur ou un mobilier, à une hauteur correspondante de la poignée du conteneur à roues, de sorte que la première portion de barre PG1 horizontale de la poignée et la deuxième portion PG2 de barre horizontale sont configurées pour être insérées respectivement dans le premier logement longitudinal LG1 de la première cage Ca1 et dans le deuxième logement longitudinal LG2 de la deuxième cage Ca2 du dispositif anti-retournement, au travers des ouvertures latérales OL, en faisant rouler le conteneur à roues au sol, puis les première et deuxième portions PG1, PG2 sont immobilisées dans la cage par le passage du premier moyen de fermeture 131 et du deuxième moyen de fermeture 132 de l'état d'ouverture EO à l'état de fermeture EF.

Le support vertical peut être un mur, des piquets à sceller, ou encore un grillage rigide sur lequel le dispositif de maintien peut être fixé, en utilisant une plaque de pincement.

De manière générale, et lorsque la première portion PG1 et la deuxième portion PG2 sont immobilisées dans le premier logement LG1 et le deuxième logement LG2, il reste possible d'ouvrir le couvercle du conteneur à roues, à savoir que le dispositif anti-retournement ne fait pas obstacle à l'ouverture ou à la fermeture du couvercle, en particulier lorsque le couvercle est pivotant suivant un axe de la poignée. Le conteneur à roue peut être toujours chargé par son ouverture supérieure, même lorsque sécurisé par le dispositif anti-basculement par sa poignée.

Selon un mode de réalisation, la poignée du conteneur à roues CR présente un obstacle OBT intermédiaire entre la première portion PG1 de barre horizontale et la deuxième portion de barre horizontale PG2, tel qu'un renfort s'étendant entre une paroi du conteneur et la barre horizontale, ou encore une charnière intermédiaire CHR d'un couvercle CV du conteneur, venant s'articuler en pivot à la poignée entre ladite première portion de barre horizontale et la deuxième portion de barre horizontale.

Avantageusement et dans les états de fermeture EF du premier moyen de fermeture 131 et du deuxième moyen de fermeture 132 immobilisant la première portion de barre PG1 et la deuxième portion de barre PG2 respectivement dans la première cage Ca1 et la deuxième cage Ca2, ledit obstacle OBT, intermédiaire, (en particulier la charnière intermédiaire CHR) est logé dans le dégagement libre DG entre la première cage Ca1 et la deuxième cage Ca2 et alors que la liaison mécanique L1 s'étend à cheval au-dessus dudit obstacle OBT.

Selon un mode de réalisation, la liaison mécanique LI s'étendant suivant la longueur du dégagement libre, l'état de fermeture EF, au-dessus du dégagement, peut être agencée, lorsque vue suivant la direction en profondeur des logements LG1 LG2 décalée vers l'arrière par rapport aux volets, à savoir vers les parois de fond 12. Cela permet avantageusement de toujours pouvoir ouvrir le couvercle CV du conteneur à roues, même lorsque celui-ci est sécurisé par verrouillage de la première portion PG1 dans la première cage et verrouillage de la deuxième portion PG2 dans la cage, et alors que la charnière CHR intermédiaire est logée dans le dégagement libre DL. Décaler vers l'arrière la liaison mécanique 11 vers l'arrière permet d'autoriser l'ouverture du couvercle sans que la charnière intermédiaire CHR ne vienne interférer en butée avec la liaison mécanique LI lors de son pivotement avec le couvercle CV lors de l'ouverture du couvercle.

Par exemple on remarque à la figure 4 que la liaison mécanique LI est décalée vers l'arrière, en direction du fond 12, d'un décalage Δ par rapport à l'axe de rotation A des volets, et suivant la direction en profondeur des logements LG1, LG2.

Selon un mode de réalisation, la hauteur du premier et du deuxième logement longitudinal par rapport au sol est comprise entre 90 cm et 115 cm telle que 102 cm.

Ainsi le dispositif anti-basculement peut présenter tout ou partie des avantages suivants :
- 1. Sécurité accrue : Le dispositif immobilise efficacement le conteneur à roues, empêchant son renversement par des animaux ou des conditions météorologiques défavorables.
- 2. Facilité d'utilisation : L'insertion et l'extraction de la poignée se font sans soulever le conteneur, grâce à un mécanisme de fermeture automatique qui simplifie l'opération
- 3. Robustesse : La conception avec deux cages et des moyens de fermeture indépendants assure une immobilisation solide et fiable de la poignée.
- 4. Adaptabilité : Le dispositif est compatible avec différents types de conteneurs, qu'ils soient à deux voire à quatre roues, et peut s'adapter à des poignées de différents diamètres.
- 5. Facilité de pose: la pose est facile et rapide sur un élément vertical tel qu'un mur.
- 6. Installation flexible : Les orifices de fixation oblongs permettent un réglage en hauteur, facilitant l'installation sur divers supports verticaux.
- 7. Conception optimisée : La liaison mécanique entre les moyens de fermeture permet une manipulation synchronisée, rendant le dispositif pratique et rapide à utiliser.

### Liste des signes de référence

### Premier mode de réalisation à simple cage

- 1 : Dispositif anti-retournement,
- A. Axe de pivot du volet fermeture
- CR. Conteneurs à roues,
- SV. Support vertical,
- M. Mur,
- 10. Paroi supérieure,
- 11. Paroi inférieure,
- 12. Paroi de fond,
- 13. Moyen de fermeture,
- 14. Pattes coudées,
- 15. Deuxième portion (patte coudée),
- LG. Logement longitudinal,
- OL. Ouverture latérale,
- PG. Poignée,
- EF. État de fermeture,
- EO. État d'ouverture,
- OR. Orifices de fixation.

### Mode de réalisation à double cages

- 1 : Dispositif anti-retournement,
- A. Axe de pivot du premier volet et deuxième volet,
- Ca1. Première cage,
- PG1. Première portion (Poignée),
- Ca2 Deuxième cage,
- PG2. Deuxième portion (Poignée)
- 10. Paroi supérieure,
- 11. Paroi inférieure,
- 12. Paroi de fond,
- 131. Premier moyen de fermeture,
- 13. Deuxième moyen de fermeture,
- 16. Pattes (en prolongement des parois de fond 12),
- LG1. Premier logement longitudinal,
   - - LG1. Premier logement longitudinal,
- OL. Ouverture latérale,
- EF. État de fermeture,
- EO. État d'ouverture,
- OR. Orifices de fixation
- CR. Conteneurs à roues,
- CV. Couvercle (conteneurs à roues).

## Revendications

1. Dispositif anti-retournement (1) pour un conteneur à roues (CR), en particulier à deux roues ou à quatre roues, ledit dispositif configuré pour immobiliser une poignée (PG) du conteneur, saillante latéralement, à un support vertical (SV) tel qu'un mur (M) ou un mobilier s'étendant verticalement d'un sol,
ledit dispositif anti-retournement comportant :
- une cage comportant une paroi supérieure (10), une paroi inférieure (11), une paroi de fond (12) délimitant une gorge formant un logement longitudinal (LG) pour une barre horizontale de la poignée, la gorge présentant une ouverture latérale (OL) pour autoriser l'insertion de la barre horizontale de la poignée dans la gorge ou au contraire autoriser l'extraction de la barre horizontale hors de la gorge, en faisant rouler le conteneur au sol sur ses roues,
- un moyen de fermeture (13) configuré pour passer :
-- d'un état d'ouverture (EO) de l'ouverture latérale (OL) autorisant l'insertion de la barre horizontale dans le logement au travers de ladite ouverture latérale (OL), ou autoriser l'extraction de la barre horizontale hors du logement longitudinal
-- d'un état de fermeture (EF) de l'ouverture latérale assurant une immobilisation de la poignée maintenue prisonnière par le moyen de fermeture (13) dans la cage,
**caractérisé en ce que** le moyen de fermeture (13) comprend un mécanisme présentant un volet articulé suivant un axe d'articulation (A) parallèle à un axe de la gorge, au niveau de la paroi supérieure (10) ou de la paroi inférieure (11) configuré pour s'escamoter de l'état de fermeture (EF) jusqu'à l'état d'ouverture (EO) par une action d'insertion de la barre horizontale venant pousser le volet, le volet libre de mouvement de l'état de fermeture jusqu'à l'état d'ouverture par pivotement du volet dans un premier sens vers l'intérieur de la gorge, et configuré pour basculer automatiquement de l'état d'ouverture (EO) jusqu'à l'état de fermeture (EF) au cours duquel le volet est configuré pour pivoter suivant un deuxième sens jusqu'à une mise en butée du volet dans l'état de fermeture, une fois la barre horizontale dans le logement ayant échappé le volet, ledit volet obturant l'ouverture latérale (OL) en maintenant la poignée prisonnière de la cage.

2. Dispositif anti-retournement selon la revendication 1, dans lequel la gorge formée par la paroi supérieure (10), la paroi inférieure (11) et la paroi de fond (12) s'étend en longueur sur une distance comprise entre 40 mm et 120mm, et en particulier entre 60 mm et 100mm telle que 80 mm.

3. Dispositif anti-retournement selon la revendication 1 ou 2, dans lequel le volet est articulé au niveau de la paroi supérieure, le volet configuré pour basculer de l'état d'ouverture (EO) jusqu'à l'état de fermeture (EF) sous l'action de la gravité sur le volet.

4. Dispositif anti-retournement selon l'une des revendications 1 à 3, comportant une portion d'attache présentant au moins deux orifices (OR) pour des organes de fixation, tels que des vis, les orifices décalés suivant la direction du logement longitudinal, les orifices de fixation configurés pour la fixation du dispositif anti-retournement sur une paroi verticale en assurant un positionnement du logement suivant une direction horizontale, en particulier ladite portion d'attache comprenant la paroi de fond (12) qui comporte les deux orifices de fixation, la paroi de fond formant du côté opposé au logement, une platine de fixation destinée à être fixée sur une paroi verticale, ou encore ladite portion d'attache comportant deux pattes coudées (14) s'étendant en saillie de la paroi de fond (12) destinées à être fixées sur une paroi verticale du support vertical, en assurant un déport entre la paroi de fond et la paroi verticale et dans lequel les deux orifices (OR) sont des orifices oblongs, les orifices oblongs dirigés suivant une direction perpendiculaire à l'axe de la gorge, configurés pour autoriser un réglage de la hauteur dudit dispositif anti-retournement.

5. Dispositif anti-retournement selon l'une des revendications 1 à 4 dans lequel la paroi supérieure (10), la paroi inférieure (11) et la paroi de fond (12) formant le logement longitudinal, et de préférence la portion d'attache comportant les orifices pour les organes de fixation lorsque ledit dispositif anti-retournement est selon la revendication 4, forment un composant d'un seul tenant obtenu par une tôle prédécoupée et pliée.

6. Equipement comprenant un conteneur à roues (CR) présentant une poignée (PG) saillante latéralement, un sol (S) sur lequel est configuré pour être déplacé le conteneur sur ses roues, et un dispositif anti-retournement (1) selon l'une des revendications 1 à 5, fixé sur un support vertical (SV), tel qu'un mur ou un mobilier, à une hauteur correspondante de la poignée (PG) du conteneur à roues (CR), de sorte que la barre horizontale de la poignée est configurée pour être insérée dans le logement du dispositif anti-retournement, au travers de l'ouverture latérale (OL), en faisant rouler le conteneur à roues au sol, puis immobilisée dans la cage par le passage du moyen de fermeture (13) de l'état d'ouverture (EO) à l'état de fermeture (EF).

7. Dispositif anti-retournement (1) pour un conteneur à roues (CR), en particulier à deux roues ou à quatre roues, ledit dispositif configuré pour immobiliser une poignée (PG) du conteneur, saillante latéralement, à un support vertical (SV) tel qu'un mur (M) ou un mobilier s'étendant verticalement d'un sol,
ledit dispositif anti-retournement comportant :
- une première cage (Ca1) comportant une paroi supérieure (10), une paroi inférieure (11), une paroi de fond (12) délimitant une gorge formant un premier logement longitudinal (LG1) pour une première portion (PG1) d' une barre horizontale de la poignée, le gorge présentant une ouverture latérale (OL) pour autoriser l'insertion de la première portion de barre horizontale de la poignée dans la gorge ou au contraire autoriser l'extraction de la première portion de barre horizontale hors de la gorge, en faisant rouler le conteneur au sol sur ses roues
- un premier moyen de fermeture (131) configuré pour passer :
-- d'un état d'ouverture (EO) de l'ouverture latérale (OL) autorisant l'insertion de la première portion de barre horizontale dans le premier logement longitudinal au travers de ladite ouverture latérale (OL), ou autoriser l'extraction de la première portion de barre horizontale hors du premier logement longitudinal
-- d'un état de fermeture (EF) de l'ouverture latérale assurant une immobilisation de la première portion de barre de la poignée maintenue prisonnière par le premier moyen de fermeture (13) dans la première cage (Ca1),
- une deuxième cage (Ca2) comportant une paroi supérieure (10), une paroi inférieure (11), une paroi de fond (12) délimitant une gorge formant un deuxième logement longitudinal (LG2) pour une deuxième portion (PG2) d' une barre horizontale de la poignée, le gorge présentant une ouverture latérale (OL) pour autoriser l'insertion de la deuxième portion de barre horizontale de la poignée dans la gorge ou au contraire autoriser l'extraction de la barre horizontale hors de la gorge, en faisant rouler le conteneur au sol sur ses roues
- un deuxième moyen de fermeture (132) configuré pour passer :
-- d'un état d'ouverture (EO) de l'ouverture latérale (OL) autorisant l'insertion de la première portion de barre horizontale dans le deuxième logement longitudinal (LG2) au travers de ladite ouverture latérale (OL), ou autoriser l'extraction de la première portion de barre horizontale hors du logement longitudinal
-- d'un état de fermeture (EF) de l'ouverture latérale assurant une immobilisation de la deuxième portion de barre de la poignée maintenue prisonnière par le deuxième moyen de fermeture (132) dans la deuxième cage (Ca2)
et dans lequel :
- la première cage (Ca1) et la deuxième cage (Ca2) sont entretoisées en laissant un dégagement libre (DG), entre le premier logement (LG1) et le deuxième logement (LG2)
- le premier moyen de fermeture (131) et le deuxième moyen de fermeture (132) sont liés par une liaison mécanique (LI) passant au-dessus du dégagement libre (DG) et des parois supérieures (11) de la première cage (Ca1) et de la deuxième cage (Ca2),
**caractérisé en ce que**
- le premier moyen de fermeture (131) comprend un mécanisme présentant un premier volet articulé configuré pour s'escamoter de l'état de fermeture (EF) jusqu'à l'état d'ouverture (EO) par une action d'insertion de la première portion (PG1) de barre horizontale venant pousser le premier volet, et configuré pour basculer automatiquement de l'état d'ouverture (EO) jusqu'à l'état de fermeture (EF), une fois la barre horizontale dans le logement ayant échappé le premier volet, ledit premier volet obturant l'ouverture latérale (OL) en maintenant la première portion (PG1) prisonnière de la première cage,
- le deuxième moyen de fermeture (132) comprend un mécanisme présentant un deuxième volet articulé configuré pour s'escamoter de l'état de fermeture (EF) jusqu'à l'état d'ouverture (EO) par une action d'insertion de la deuxième portion (PG2) de barre horizontale venant pousser le deuxième volet, et configuré pour basculer automatiquement de l'état d'ouverture (EO) jusqu'à l'état de fermeture (EF), une fois la deuxième portion de barre horizontale dans le logement ayant échappé le deuxième volet, ledit deuxième volet obturant l'ouverture latérale (OL) en maintenant la deuxième portion (PG2) prisonnière de la deuxième cage (Ca2).

8. Dispositif anti-retournement selon la revendication 7, dans lequel la gorge formée par la paroi supérieure (10), la paroi inférieure (11) et la paroi de fond (12) s'étend en longueur sur le premier logement longitudinal (LG1) sur une distance comprise entre 40 mm et 120mm, et en particulier entre 60 mm et 100mm telle que 80 mm et la gorge formée par la paroi supérieure (10), la paroi inférieure (11) et la paroi de fond (12) s'étend en longueur sur le deuxième logement longitudinal (LG2) sur une distance comprise entre 40 mm et 120mm, et en particulier entre 60 mm et 100mm telle que 80 mm et dans lequel une section du premier logement (LG1) et une section du deuxième logement (LG2) sont configurées pour recevoir une barre horizontale de diamètre compris entre 25 mm et 35 mm par exemple 30 mm.

9. Dispositif anti-retournement selon l'une des revendications 7 ou 8, dans lequel :
- le premier volet est un volet articulé en pivot, suivant un axe d'articulation (A) parallèle à un axe de la gorge, au niveau de la paroi supérieure (10) ou de la paroi inférieure (11), ledit premier volet libre de mouvement de l'état de fermeture jusqu'à l'état d'ouverture par pivotement dans un premier sens vers l'intérieur de la gorge, le volet configuré pour pivoter suivant un deuxième sens jusqu'à une mise en butée du volet dans l'état de fermeture, et en particulier le premier volet est articulé au niveau de la paroi supérieure (10),
- le deuxième volet est un volet articulé en pivot, suivant un axe d'articulation (A) parallèle à un axe de la gorge, au niveau de la paroi supérieure (10) ou de la paroi inférieure (11), ledit deuxième volet libre de mouvement de l'état de fermeture jusqu'à l'état d'ouverture par pivotement dans un premier sens vers l'intérieur de la gorge, le deuxième volet configuré pour pivoter suivant un deuxième sens jusqu'à une mise en butée du volet dans l'état de fermeture, et en particulier le deuxième volet est articulé au niveau de la paroi supérieure (10), et dans lequel le premier volet et le deuxième volet basculent automatiquement de l'état d'ouverture jusqu'à l'état de fermeture sous l'action d'un ou plusieurs organes ressort (RT), ou encore uniquement par la gravité.

10. Dispositif anti-retournement selon l'une des revendications 7 à 9, dans lequel la première cage (Ca1) et la deuxième cage (Ca2) sont entretoisées par une paroi (120) en prolongement de la paroi de fond (12) de la première cage (Ca1) et de la paroi de fond (12) de la deuxième cage (Ca2) délimitant un fond du dégagement libre (DG) entre la première cage (Ca1) et la deuxième cage (Ca2).

11. Dispositif anti-retournement selon l'une des revendications 7 à 10, comportant une portion d'attache présentant au moins deux orifices (OR) pour des organes de fixation, tels que des vis, les orifices décalés suivant la direction des logements longitudinaux (LG1, LG2), les orifices de fixation configurés pour la fixation du dispositif anti-retournement sur une paroi verticale en assurant un positionnement du logement suivant une direction horizontale, en particulier ladite portion d'attache comprenant la paroi de fond (12) de la première cage (Ca1) et la paroi de fond (12) de la deuxième cage (Ca2), voire la paroi (120)en prolongement lorsque le dispositif est selon la revendication 10 qui forment une platine de fixation destinée à être fixée sur une paroi verticale assurant un positionnement du premier logement (LG1) et du deuxième logement (LG2) suivant une direction horizontale, et la partie d'attache comprenant des pattes (16) portant les orifices (OR) en prolongement des parois de fond (12) de la première cage (Ca1) et de la deuxième cage (Ca2) s'étendant en saillie en dessus et en dessous de la première cage (Ca1) et de la deuxième cage (Ca2) et dans lequel les deux orifices (OR) sont des orifices oblongs, les orifices oblongs dirigés suivant une direction perpendiculaire à l'axe de la gorge, configurés pour autoriser un réglage de la hauteur dudit dispositif anti-retournement.

12. Dispositif anti-retournement selon la revendication 10 seule ou en combinaison avec la revendication 11 dans lequel la paroi supérieure (10), la paroi inférieure (11) et la paroi de fond (12) formant le premier logement (LG1) longitudinal et la paroi supérieure (10), la paroi inférieure (11) et la paroi de fond (12) formant le deuxième logement longitudinal (LG1), ainsi que la paroi (120) en prolongement et de préférence la portion d'attache comportant les orifices pour les organes de fixation lorsque le dispositif est selon la revendication 11, forment un composant d'un seul tenant obtenu par une tôle prédécoupée et pliée.

13. Dispositif anti-retournement selon l'une des revendications 10 à 12, dans lequel le premier volet du premier moyen de fermeture (131), le deuxième volet du deuxième moyen de fermeture (132) et la liaison (L1) sont formés par un composant d'un seul tenant obtenu par une tôle prédécoupée et pliée.

14. Dispositif anti-retournement selon l'une des revendications 7, 8, 9 et 11 dans lequel la première cage (Ca1) et la deuxième cage (Ca2) sont formées respectivement par deux composants indépendants, et dans lequel la liaison mécanique (LI) est formée par un composant rapporté sur le premier moyen de fermeture (131) et sur le deuxième moyen de fermeture (132 sur le premier volet et le deuxième volet, et fixé par des moyens de fixation amovible et dans laquelle la liaison mécanique (L1) comportant des moyens de réglage de l'écartement entre la première cage (Ca1) et la deuxième cage (Ca2), et en particulier plusieurs ouvertures de réglage suivant une direction longitudinale de ladite liaison mécanique autorisant sélectivement plusieurs positions de montage entre la liaison mécanique et le premier moyen de fermeture (131), et /ou plusieurs positions de montage entre la liaison mécanique et le deuxième moyen de fermeture (132).

15. Equipement comprenant un conteneur à roues (CR) présentant une poignée (PG) saillante latéralement présentant une première portion de barre horizontale et une deuxième portion de barre horizontale, un sol (S) sur lequel est configuré pour être déplacé le conteneur sur ses roues, et un dispositif anti-retournement (1) selon l'une des revendications 7 à 14, fixé sur un support vertical, tel qu'un mur ou un mobilier, à une hauteur correspondante de la poignée (PG) du conteneur à roues (CR), de sorte que la première portion (PG1) de barre horizontale de la poignée et la deuxième portion (PG2) de barre horizontale sont configurées pour être insérées respectivement dans le premier logement (LG1) de la première cage (Ca1) et dans le deuxième logement (LG2) de la deuxième cage (Ca2) du dispositif anti-retournement, au travers des ouvertures latérales (OL) des première et deuxième cage (Ca1, Ca2), en faisant rouler le conteneur à roues au sol, puis immobilisées dans la cage par le passage du premier moyen de fermeture (131) et du deuxième moyen de fermeture (132) de l'état d'ouverture (EO) à l'état de fermeture (EF) et dans lequel en particulier la poignée du conteneur à roues (CR) présente un obstacle (OBT) intermédiaire entre la première portion (PG1) de barre horizontale et la deuxième portion de barre horizontale (PG2), tel qu'un renfort s'étendant entre une paroi du conteneur et la barre horizontale, ou encore une charnière intermédiaire (CHR) d'un couvercle (CV) du conteneur, venant s'articuler en pivot à la poignée entre ladite première portion (PG1) de barre horizontale et la deuxième portion (PG2) de barre horizontale,
et dans lequel dans les états de fermeture (EF) du premier moyen de fermeture (131) et du deuxième moyen de fermeture (132) immobilisant la première portion de barre et la deuxième portion de barre respectivement dans la première cage (Ca1) et dans la deuxième cage (Ca2), ledit obstacle (OBT) intermédiaire est logé dans le dégagement libre (DG) entre la première cage (Ca1) et la deuxième cage (Ca2) et alors que la liaison mécanique (L1) s'étend à cheval au-dessus dudit obstacle (OBT).
